# EUROPÄISCHE PATENTSCHRIFT

(11) **EP 1 059 377 B1**
(45) Veröffentlichungstag und Bekanntmachung des Hinweises auf die Patenterteilung: **03.08.2005**
(21) Anmeldenummer: 00111771.2
(22) Anmeldetag: 03.06.2000
(51) Int. Cl.: D04H 1/46

(54) **Absaugvorrichtung an einer Textilmaschine wie insbesondere an einer Wasservernadelungseinrichtung**
Suction device for a textile machine, in particular for a hydroentangling machine
Système d'aspiration destiné à une machine textile, en particulier à un dispositif d'aiguilletage hydraulique

(30) Priorität: 06.06.1999 DE 19925703
(43) Veröffentlichungstag der Anmeldung: 13.12.2000
(73) Patentinhaber: Fleissner GmbH, 63329 Egelsbach (DE)
(72) Erfinder: Fleissner, Gerold, 6300 Zug (CH)
(74) Vertreter: Meyer-Dulheuer, Karl-Hermann, Dr.

(56) Entgegenhaltungen:
- DE-A- 4 012 541
- US-A- 3 590 453
- US-A- 5 052 197
- US-A- 5 609 046

## Beschreibung

Die Erfindung bezieht sich auf eine Absaugeinrichtung für Flüssigkeiten insbesondere an Wasservernadelungsmaschinen, bei der der Absaugeinrichtung außerhalb ein Wasserbalken zur Erzeugung von Flüssigkeitsstrahlen zugeordnet ist, ggf. bestehend aus einem Absaugrohr mit über die Arbeitslänge des Rohres angeordneten Absaugöffnungen, durch die die Flüssigkeit aufgrund des im Rohr erzeugten Unterdruckes abgesaugt wird, und beidseitig und parallel zu den Öffnungen längs des Rohres Gleitleisten angeordnet sind zur Abstützung von einem Transportmittel wie Trommel für das zu vernadelnde bahnförmige Gut. Das feststehende Absaugrohr muss wegen des zu erzeugenden Unterdruckes zwischen 20 und 400 mbar sehr stabil ausgebildet sein. Das Absaugrohr ist deshalb aus einer dicken Wandung hergestellt, in die die Absaugöffnungen gebohrt sind. Seitlich dieser entlang einer achsparallelen Mantellinie eingebrachten Öffnungen sind dann die Gleitleisten für die transportierende Trommel oder ein Band ortsfest angeordnet, die mit ihrem Abstand den wirksamen Absaugschlitz definieren.

Es hat sich gezeigt, dass die Breite des Absaugschlitzes in Abhängigkeit der Transportgeschwindigkeit der Trommel oder des Gewichtes des Vlieses od. dgl. zur Optimierung der Absaugleistung verändert werden muß, da der Entwässerungsvorgang für den Vernadelungseffekt von entscheidender Bedeutung ist. Auch besteht die Gefahr, dass sich der Saugschlitz durch Faserreste zusetzt, so dass eine regelmäßige Reinigung erforderlich ist.

Der Erfindung liegt die Aufgabe zugrunde, sowohl eine einfache Reinigung als auch gleichzeitig eine schnelle Veränderung der Breite des Absaugschlitzes zu ermöglichen.

Ausgehend von der Absaugeinrichtung anfangs genannter Art wird die Lösung der Aufgabe darin gesehen, dass zwischen den Gleitleisten eine auswechselbare Reinigungsleiste angeordnet ist. An dieser möglichst stirnseitig einschiebbaren Leiste können alle möglichen Änderungen und Größendimensionierungen vorgenommen werden, was an den Öffnungen des Absaugrohres oder auch an den fest angeordneten Gleitleisten nicht möglich ist.

Die Erfindung ist nicht nur auf Wasservernadelungsmaschinen beschränkt, sondern gilt für alle Absaugeinrichtung in der Textilindustrie zur notwendigen Entwässerung des Gutes.

Eine Vorrichtung der erfindungsgemäßen Art ist in der Zeichnung beispielhaft dargestellt. Anhand dieses Beispiels sollen noch weitere erfinderische Details erläutert werden. Es zeigen:
- Fig. 1: Im Querschnitt eine Walze zur hydrodynamischen Vernadelung eines Vlieses oder dgl.,
- Fig. 2: in vergrößerter Darstellung der Absaugschlitz nach Fig. 1,
- Fig. 3: die Draufsicht auf die Reinigungsleiste zwischen den Gleitleisten des Absaugrohres,
- Fig. 4: eine andere Ausgestaltung des Absaugschlitzes wie die gemäß Fig. 2 und
- Fig. 5: die Draufsicht auf die Reinigungsleiste gemäß Fig. 4.

Die Absaugeinrichtung besteht z. B. aus einer flüssigkeitsdurchlässigen, drehbar gelagerten Trommel 1, auf der das zu vernadelnde Gut 2 aufliegt. Der Trommel 1 ist hier oberhalb ein Wasserbalken 3 zugeordnet, aus dem die Wasserstrahlen 4 unter Hochdruck austreten und gegen das Gut 2 treffen. Das aufgespritzte Wasser ist unmittelbar anschließend unterhalb des Gutes 2 abzusaugen. Dazu ist innerhalb der Trommel 1 zentrisch ein Absaugrohr 5 ortsfest gelagert, in dessen Wandung längs einer Mantellinie Absaugöffnungen 6 eingebracht sind. Rechst und links dieser Öffnungen 6 sind parallel zu der Mantellinie radial außerhalb des Rohres 5 Gleitleisten od. dgl. 7, 8 zur Bestimmung der Breite des Saugschlitzes 9 ortsfest angeordnet.

Aus Fig. 2 gehen nun die Einzelheiten hervor. Jetzt bestimmt nicht mehr der Abstand der Gleitleisten 7, 8 die Breite des Saugschlitzes 9, sondern eine stirnseitig der Absaugeinrichtung in den Schlitz 9 einschiebbare Reinigungsleiste 10. Die Reinigungsleiste 10 ist auf dem Absaugrohr 5 abgestützt, und ist zusätzlich radial nach außen durch eine beidseitige Nuteinfräsung 11 in den Gleitleisten 7, 8 und entsprechend in der Reinigungsleiste 10 in ihrer Lage definiert.

Die Reinigungsleiste 10 weist entsprechen der Darstellung der Fig. 3 im unteren Teil der Reinigungsleiste 10 Langlöcher 12 auf, um den Saugzug von dem Saugrohr 5 voll zur Wirkung kommen zu lassen. Es ist vorteilhaft, wenn die Stege zwischen den Öffnungen 6 in dem Saugrohr 5 von den Stegen zwischen den Öffnungen 12 in der Reinigungsleiste 10 zumindest teilweise abgedeckt werden, damit sich auf den Stegen der Reinigungsleiste 10 die Fasern ablagen und nicht auf den Stegen des Absaugrohres 5. Damit ist eine schnelle Reinigung des Saugschlitzes 9, 6 durch außerhalb durchgeführte Reinigung oder schnell durch Austausch der Reinigungsleiste 10 möglich.

Die Reinigungsleiste 10 erfüllt weiterhin die Aufgabe zur schnellen Veränderung der Schlitzbreite des Absaugschlitzes 9'. Dies erfolgt durch eine Trennleiste 13, die Bestandteil der Reinigungsleiste 10 ist und im oberen Teil der Reinigungleiste 10 angeordnet ist. Die Reinigungsleiste 10 füllt den Abstand zwischen den Gleitleisten 7, 8 aus, die Trennleiste 13 jedoch definiert in ihrer Breite die Breite des Absaugschlitzes 9'. Sie ist auf der einen, hier rechten Seite der Reinigungsleiste 10 angeordnet und deckt je nach Breite teilweise die Langlöcher 12 ab. Damit ist die Trennleiste 13 exzentrisch, einseitig im Saugschlitz 9 angeordnet und liegt nur mit der einen Wange an der einen Gleitleiste 7 an. Mit der anderen Wange ist bis zur gegenüberliegenden Flanke der Gleitleiste 8 die Breite des Absaugschlitzes 9' bestimmt. Die an der Wange der Gleitleiste 7 anliegende Flanke der Trennleiste ist auf der ablaufenden Seite der sich drehenden Trommel 1 vorzusehen. Dies verhindert ein Verbiegen der ggf. nur schmalen Trennleiste 13.

Gemäß Fig. 4 und 5 ist aber auch eine andere Ausgestaltung der Reinigungsleiste denkbar. Nach dieser Konstruktion ist der Absaugschlitz 9' der Reinigungsleiste 10' bei jeder Schlitzbreite radial oberhalb der Absaugöffnung 6 im Absaugrohr 5. Damit ist beidseitig des Absaugschlitzes 9' je eine Trennleiste 13' vorgesehen, die an den Flanken der beiden Gleitleisten 7, 8 anliegen. Damit ist auch der Absaugschlitz 9' radial oberhalb der am Boden der Reinigungsleiste 10' angeordneten Öffnungen 12', wie es auch aus der Fig. 5 hervorgeht. Diese Ausgestaltung der Reinigungsleiste 10' vermeidet Schmutzecken im Bereich der Nuteinfräsung 11, die bei der Ausführung gemäß Fig. 2 im Bereich des Absaugschlitzes 9' eine in den Wasserströmungsweg hineinreichende Kante aufweist.

## Patentansprüche

1. Flüssigkeitsabsaugeinrichtung, insbesondere für Wasservernadelungsmaschinen, mit einem der eigentlichen Absaugeinrichtung zugeordneten Wasserbalken zur Erzeugung von Flüssigkeitsstrahlen, mit einem Absaugrohr, das über die Arbeitslänge des Rohres angeordnete Absaugöffnungen aufweist, durch die die Flüssigkeit aufgrund des im Rohr erzeugten Unterdruckes abgesaugt wird, und mit beidseitig und parallel zu den Öffnungen längs des Rohres angeordneten Gleitleisten, die bestimmnt sind zur Abstützung eines Transportmittels, einer Trommel etwa, für das zu vernadelnde bahnförmige Gut, **dadurch gekennzeichnet, dass** zwischen den Gleitleisten (7, 8) eine auswechselbare Reinigungsleiste (10, 10') angeordnet ist.

2. Absaugeinrichtung nach Anspruch 1, **dadurch gekennzeichnet, dass** die Reinigungsleiste (10, 10') stirnseitig des Rohres (5) ein- und ausschiebbar gelagert ist.

3. Absaugeinrichtung nach einem der vorhergehenden Ansprüche, **dadurch gekennzeichnet, dass** die Reinigungsleiste (10, 10') auf dem Absaugrohr (5) abgestützt ist.

4. Absaugeinrichtung nach einem der vorhergehenden Ansprüche, **dadurch gekennzeichnet, dass** die Reinigungsleiste (10, 10') als Schuh ausgebildet ist, dessen breiterer Teil sich auf dem Absaugrohr (5) abstützt.

5. Absaugeinrichtung nach einem der vorhergehenden Ansprüche, **dadurch gekennzeichnet, dass** in der Reinigungsleiste (10, 10') Durchflussöffnungen (12, 12') eingebracht sind, deren Stege die Stege der Absaugöffnungen (6) des Absaugrohres (5) abdecken.

6. Absaugeinrichtung nach einem der vorhergehenden Ansprüche, **dadurch gekennzeichnet, dass** die Durchflussöffnungen (12, 12') der Reinigungsleiste (10, 10') als Langlöcher ausgebildet sind.

7. Absaugeinrichtung nach einem der vorhergehenden Ansprüche, **dadurch gekennzeichnet, dass** die Durchflussöffnungen der Reinigungsleiste im Querschnitt veränderbar sind.

8. Absaugeinrichtung nach einem der vorhergehenden Ansprüche, **dadurch gekennzeichnet, dass** die Durchflussöffnungen (12, 12') der Reinigungsleiste (10, 10') in dem dem Absaugrohr (5) zugeordneten unteren Teil angeordnet sind und der der Trommel (1) zugeordnete obere Teil in seiner Breite zur Veränderung des wirksamen Absaugschlitzes (9') veränderbar ist.

9. Absaugeinrichtung nach einem der vorhergehenden Ansprüche, **dadurch gekennzeichnet, dass** der Abstand zwischen den beiden Gleitleisten (7, 8) von der Reinigungsleiste (10, 10') ausgefüllt und in dem der Trommel (1) zugeordneten oberen Teil eine die Breite des Absaugschlitzes (9') bestimmende Trennleiste (13, 13') angeordnet ist.

10. Absaugeinrichtung nach einem der vorhergehenden Ansprüche, **dadurch gekennzeichnet, dass** die Trennleiste (13, 13') im der Trommel (5) zugeordnete oberen Teil mit den Gleitleisten (7, 8) radial außerhalb fluchtet und im unteren Teil je nach der Breite der Trennleiste (13, 13') diese zumindest teilweise die Durchflussöffnungen (12, 12') der Reinigungsleiste (10, 10') abdeckt.

11. Absaugeinrichtung nach einem der vorhergehenden Ansprüche, **dadurch gekennzeichnet, dass** die Trennleiste (13) nur auf der einen Seite der Reinigungsleiste (10) angeordnet ist und der wirksame Absaugschlitz (9') insofern durch die eine Wandung der Trennleiste (13) und durch die gegenüberliegende Wandung der Gleitleiste (8) gebildet ist.

12. Absaugeinrichtung nach einem der vorhergehenden Ansprüche, **dadurch gekennzeichnet, dass** die Trennleiste (13) in Drehrichtung der Trommel (1) gesehen auf der Flanke der ablaufenden Gleitleiste (7) angeordnet ist und nur an dieser Gleitleiste (7) anliegt.

13. Absaugeinrichtung nach einem der vorhergehenden Ansprüche, **dadurch gekennzeichnet, dass** nicht nur eine sondern zwei Trennleisten (13') die Breite des Absaugschlitzes (9') bestimmen, diese Trennleisten gleich breit sind und damit der Absaugschlitz (9') in der Mitte zwischen den beiden Gleitleisten (7, 8) angeordnet ist.

14. Absaugeinrichtung nach einem der vorhergehenden Ansprüche, **dadurch gekennzeichnet, dass** der Absaugschlitz (9') der Reinigungsleiste (10) radial oberhalb der Absaugöffnung (6) des Absaugrohres (5) angeordnet ist.

## Claims

1. A liquid suction device especially for water needling machines, comprising a water beam associated with the actual suction device for producing liquid jets, comprising a suction tube having suction openings arranged over the working length of the tube through which the liquid is extracted as a result of the vacuum produced in the tube, and comprising slide strips arranged on both sides and parallel to the openings along the tube, which are intended for supporting a transport means of a drum possibly for the web-shaped material to be needled, **characterised in that** an exchangeable cleaning strip (10, 10') is arranged between the slide strips (7, 8).

2. The suction device according to claim 1, **characterised in that** the cleaning strip (10, 10') is mounted at the front of the tube (5) such that it can be inserted and withdrawn.

3. The suction device according to any one of the preceding claims, **characterised in that** the cleaning strip (10, 10') is supported on the suction tube (5).

4. The suction device according to any one of the preceding claims, **characterised in that** the cleaning strip (10, 10') is embodied as a shoe whose broader section is supported on the suction tube (5).

5. The suction device according to any one of the preceding claims, **characterised in that** flow openings (12, 12') are incorporated in the cleaning strip (10, 10'), their cross-pieces covering the cross-pieces of the suction openings (6) of the suction tube (5).

6. The suction device according to any one of the preceding claims, **characterised in that** the flow openings (12, 12') in the cleaning strip (10, 10') are embodied as oblong holes.

7. The suction device according to any one of the preceding claims, **characterised in that** the flow openings in the cleaning strip have a variable cross-section.

8. The suction device according to any one of the preceding claims, **characterised in that** the flow openings (12, 12') in the cleaning strip (10, 10') are arranged in the lower part associated with the suction tube (5) and the upper part associated with the drum (1) is variable in width to vary the effective suction slit (9').

9. The suction device according to any one of the preceding claims, **characterised in that** the spacing between the two slide strips (7, 8) is filled by the cleaning strip (10, 10') and a separating strip (13, 13') determining the width of the suction slit (9') is arranged in the upper part associated with the drum (1).

10. The suction device according to any one of the preceding claims, **characterised in that** the separating strip (13, 13') in the upper part associated with the drum (5) is in alignment with the slide strips radially outside and in the lower part, depending on the width of the separating strip (13, 13') said strip at least partly covers the flow openings (12, 12') of the cleaning strip (10, 10').

11. The suction device according to any one of the preceding claims, **characterised in that** the separating strip (13) is only arranged on one side of the cleaning strip (10) and the effective suction slit (9') is in this respect formed by the one wall of the separating strip (13) and the opposing wall of the slide strip (8).

12. The suction device according to any one of the preceding claims, **characterised in that** the separating strip (13) is arranged on the flank of the discharging slide strip (7) seen in the direction of rotation of the drum (1) and abuts only against said slide strip (7).

13. The suction device according to any one of the preceding claims, **characterised in that** not only one but two separating strips (13') determine the width of the suction slit (9'), these separating strips are of equal width and thus the suction slit (9') is arranged in the centre between the two slide strips (7, 8).

14. The suction device according to any one of the preceding claims, **characterised in that** the suction slit (9') of the cleaning strip (10) is arranged radially above the suction opening (6) of the suction tube (5).

## Revendications

1. Dispositif d'aspiration de liquide, notamment pour machines d'aiguilletage à l'eau, comportant une rampe de projection d'eau associée au dispositif d'aspiration proprement dit et servant à générer des jets de liquide, un tuyau d'aspiration qui présente des orifices d'aspiration disposés sur la longueur fonctionnelle du tuyau et à travers lesquels le liquide est aspiré du fait de la dépression créée dans le tuyau et des glissières disposées des deux côtés et parallèlement aux orifices le long du tuyau et qui sont destinées à soutenir un moyen de transport, un tambour convenant approximativement pour le produit en bande à aiguilleter, **caractérisé en ce qu'**entre les glissières (7, 8) est disposée une baguette de nettoyage échangeable (10, 10').

2. Dispositif d'aspiration selon la revendication 1, **caractérisé en ce que** la baguette de nettoyage (10, 10') s'appuie du côté frontal du tuyau (5) de manière à pouvoir être poussée vers l'intérieur et l'extérieur.

3. Dispositif d'aspiration selon une des revendications précédentes, **caractérisé en ce que** la baguette de nettoyage (10, 10') s'appuie sur le tuyau d'aspiration (5).

4. Dispositif d'aspiration selon une des revendications précédentes, **caractérisé en ce que** la baguette de nettoyage (10, 10') se présente comme un sabot dont la partie la plus large s'appuie sur le tuyau d'aspiration (5).

5. Dispositif d'aspiration selon une des revendications précédentes, **caractérisé en ce qu'**il est prévu, dans la baguette de nettoyage (10, 10'), des orifices d'écoulement (12, 12') dont les montants recouvrent les montants des orifices d'aspiration (6) du tuyau d'aspiration (5).

6. Dispositif d'aspiration selon une des revendications précédentes, **caractérisé en ce que** les orifices d'écoulement (12, 12') de la baguette de nettoyage (10, 10') sont réalisés sous forme de trous oblongs.

7. Dispositif d'aspiration selon une des revendications précédentes, **caractérisé en ce que** les orifices d'écoulement de la baguette de nettoyage ont une section transversale modifiable.

8. Dispositif d'aspiration selon une des revendications précédentes, **caractérisé en ce que** les orifices d'écoulement (12, 12') de la baguette de nettoyage (10, 10') sont disposés dans la partie inférieure associée au tuyau d'aspiration (5) et que la partie supérieure associée au tambour (1) a une largeur modifiable permettant de modifier la fente d'aspiration active (9').

9. Dispositif d'aspiration selon une des revendications précédentes, **caractérisé en ce que** la distance ente les deux glissières (7, 8) est comblée par la baguette de nettoyage (10, 10') et qu'une barre de séparation (13, 13') déterminant la largeur de la fente d'aspiration (9') est disposée dans la partie supérieure associée au tambour (1).

10. Dispositif d'aspiration selon une des revendications précédentes, **caractérisé en ce que** la barre de séparation (13, 13'), dans la partie supérieure associée au tambour (5), est alignée radialement à l'extérieur avec les glissières (7, 8) et que, dans la partie inférieure, en fonction de la largeur de la barre de séparation (13, 13'), celle-ci recouvre au moins partiellement les orifices d'écoulement (12, 12') de la baguette de nettoyage (10, 10').

11. Dispositif d'aspiration selon une des revendications précédentes, **caractérisé en ce que** la barre de séparation (13) est disposée seulement sur un côté de la baguette de nettoyage (10) et que la fente d'aspiration active (9') est dans cette mesure formée par une paroi de la barre de séparation (13) et par la paroi opposée de la glissière (8).

12. Dispositif d'aspiration selon une des revendications précédentes, **caractérisé en ce que** la barre de séparation (13) est disposée, vue dans le sens de rotation du tambour (1), sur le flanc de la glissière en circulation (7) et n'est en contact qu'avec cette glissière (7).

13. Dispositif d'aspiration selon une des revendications précédentes, **caractérisé en ce que** ce n'est pas une seule mais deux barres de séparation (13') qui déterminent la largeur de la fente d'aspiration (9'), que ces barres de séparation ont la même largeur et que la fente d'aspiration (9') est donc disposée au centre entre les deux glissières (7, 8).

14. Dispositif d'aspiration selon une des revendications précédentes, **caractérisé en ce que** la fente d'aspiration (9') de la baguette de nettoyage (10) est disposée radialement au dessus de l'orifice d'aspiration (6) du tuyau d'aspiration (5).
